# EUROPÄISCHE PATENTSCHRIFT

(11) **EP 0 231 429 B1**
(45) Veröffentlichungstag und Bekanntmachung des Hinweises auf die Patenterteilung: **28.12.1988**
(21) Anmeldenummer: 86111453.6
(22) Anmeldetag: 19.08.1986
(51) Int. Cl.: F04C 2/10

(54) **Zahnradpumpe**
Gear pump
Pompe à engrenages

(30) Priorität: 09.12.1985 DE 3543488
(43) Veröffentlichungstag der Anmeldung: 12.08.1987
(73) Patentinhaber: Schwäbische Hüttenwerke Gesellschaft mit beschränkter Haftung, D-73414 Aalen (DE)
(72) Erfinder: Sickinger, Kurt, D-7960 Aulendorf (DE)
(74) Vertreter: Schwabe - Sandmair - Marx

(56) Entgegenhaltungen:
- EP-A- 0 115 559
- DE-A- 2 742 821
- DE-A- 2 936 066
- US-A- 3 583 839
- US-A- 4 171 192
- US-A- 4 193 746
- US-A- 4 222 719

## Beschreibung

Die Erfindung betrifft eine Zahnradpumpe gemäss dem Oberbegriff des Anspruchs 1.

Zahnradpumpen dieser Art weisen einen aussenverzahnten Innenläufer auf, der innerhalb eines exzentrisch zu diesem drehbaren innenverzahnten Aussenläussers umläuft, der seinerseits in einem Exzenterring gelagert ist.

Um zu erreichen, dass die Zahnradpumpe bei wechselnder Antriebsrichtung ihre Förderrichtung beibehält, muss der Exzenterring, der die Lage des Aussenläufers bestimmt, um 180° verschwenkt werden. Dies geschieht am einfachsten dadurch, dass man stets einen gewissen Reibschluss zwischen der Aussenoberfläche des Aussenläufers und der Innenoberfläche des Exzenterringes beibehält, wodurch der Exzenterring bei sich drehendem Aussenläufer stets gegen einen der Drehrichtung entsprechenden Endanschlag gedrückt wird. Um die ständigen Reibungsverluste einer solchen Pumpe zu vermeiden, wurde in der gattungsbildenden Druckschrift (DE-AS 2 055 883) vorgeschlagen, anstelle des unmittelbaren Reibschlusses zwischen Aussenläufer und Exzenterring diese beiden Teile mit einem gewissen Spiel ineinander zu lagern und im Exzenterring einen radial beweglichen Kolben anzubringen, der durch eine Feder gegen den Aussenläufer gedrückt wird und auf seiner diesem zugewandten Oberfläche einen Reibkörper trägt. Der Reibschluss wird somit nicht mehr, wie bisher, unmittelbar zwischen Exzenterring und Aussenläufer, sondern mittelbar zwischen diesen Teilen durch Vermittlung des Reibkörpers hergestellt.

Der genannte Kolben begrenzt eine Expansionskammer, welche über eine Druckleitung mit dem Druckanschluss der Pumpe verbunden ist.

Im Betrieb der Pumpe wirkt der vom Druckanschluss auf die Expansionskammer übertragene Strömungsmitteldruck auf den Kolben ein, wirkt der diesen belastenden Feder entgegen und hebt den Reibkörper aus dem Reibungseingriff mit dem Aussenläufer. Gelangt nun bei einer Drehrichtungsumkehr die Pumpe kurzzeitig zum Stillstand, dann fällt der Förderdruck und somit auch der Druck in der Expansionskammer ab, der Reibkörper stellt den Reibungseingriff zwischen Exzenterring und Aussenläufer her und beim Anlaufen in der Gegenrichtung nimmt daher der Aussenläufer den Exzenterring in seine zweite Endlage mit, in weicher der Exzenterring durch einen Anschlag gehalten wird. Der sich aufbauende Förderdruck wirkt dann in der Expansionskammer wieder auf den Kolben ein, so dass während des Betriebs der Pumpe der Reibungseingriff aufgehoben bleibt.

Trotz ihrer Vorzüge weist die gattungsbildende Pumpe den Nachteil auf, dass die Anordnung aus zylinderartiger Expansionskammer, Kolben, Feder und Reibkörper verhältnismässig kompliziert ist und schwierig montiert werden kann. Ausserdem unterliegt der Reibkörper wegen seiner kleinen Abmessungen einem erhöhten Verschleiss. Weiterhin kommt es zu Problemen, wenn, beispielsweise bei LKW's, zähflüssiges Öl gefördert werden muss.

Ausserdem weist die Kolben-Zylinder-Anordnung eine erhebliche radiale Höhe auf, wodurch der Aussendurchmesser des Exzenterringes und somit auch der Pumpe vergrössert wird. Und schliesslich ist der Exzenterring in seiner minimalen Dicke durch den Kolbendurchmesser sowie die erforderliche Wanddicke begrenzt.

Ausgehend von diesem Stand der Technik liegt der Erfindung die Aufgabe zugrunde, die gattungsbildende Pumpe dahingehend weiterzubilden, dass sie baulich vereinfacht wird, der für den Exzenterring erforderliche Aussenumfang verringert wird und die Beständigkeit gegenüber Verschleiss erhöht wird.

Diese Aufgabe wird durch die Merkmale des Anspruchs 1 gelöst.

Hierbei wird die Innenfläche des Exzenterringes wieder als Gegenfläche ausgebildet, wie dies bereits früher vor der gattungsbildenden Druckschrift der Fall war, so dass der Exzenterring unmittelbar in Reibungseingriff mit dem Aussenläufer bringbar ist. Der erfindungsgemässe Exzenterring ist aber mit mindestens einem Radialschlitz versehen bzw., im Falle mehrerer Radialschlitze, aus Segmenten zusammengesetzt, so dass er radial zusammengezogen und aufgeweitet werden kann. Das Zusammenziehen des Exzenterringes erfolgt durch Federkraft, während das Aufweiten durch die Wirkung der Expansionskammer sowie durch hydrodynamische Schmiedrücke geschieht, so dass dann, wenn die Pumpe arbeitet und durch den Druckanschluss unter Druck stehendes Strömungsmittel abgibt, dieser Druck in der Expansionskammer und der durch Drehung entstehende hydrodynamische Druck dann verwendet wird, um den Exzenterring aufzuweiten, so dass der Reibungseingriff zwischen diesem und der Aussenoberfläche des Aussenläufers aufgehoben wird. In diesem Betriebszustand befindet sich der Exzenterring in jener seiner Endlagen, die der gerade herrschenden Drehrichtung zugeordnet ist.

Durch die Rückkehr zur Verwendung der genannten Innenoberfläche des Exzenterringes als Gegenfläche wird der Verschleiss und somit auch die Störanfälligkeit entscheidend verringert.

Soweit der Exzenterring nur einmal geschlitzt ist, bzw. nur einen durchgehenden Schlitz aufweist, besteht der Exzenterring selbst bevorzugt aus federfähigem Material, etwa Stahl, Sintermaterial, Aluminium aber auch Kunststoff.

Hierbei wird die Feder, die den Exzenterring zusammendrücken soll, von diesem selbst gebildet, so dass auf die Feder als gesondertes Bauteil völlig verzichtet werden kann. Hierbei ist es möglich, zusätzlich zu dem einen, das Zusammendrücken und Aufweiten des Exzenterringes ermöglichenden Schlitz auch noch weitere, den Exzenterring nicht ganz durchdringende Schlitze vorzusehen, um die Federeigenschaft des Exzenterringes zu beeinflussen.

Soweit aber der Exzenterring aus mindestens zwei Segmenten bzw. Bogenabschnitten zusammengesetzt ist, sind diese Bogenabschnitte gemäss einer bevorzugten Ausgestaltung der Erfindung durch eine sie von aussen her umschliessende Ringfeder zusammengedrückt. Diese Ringfeder, die in eine Umfangsnut des Exzenterringes eingelegt werden kann, bildet ein eigenes Bauteil und ist selbst einfach zu montieren.

Als Expansionselement kann ein hydraulischer Kolben vorgegeben sein, der die Enden des geschlitzten Exzenterringes auseinanderbiegt. Es ist aber zur Erzielung der Expansion nicht unbedingt ein gesondertes Bauteil erforderlich: so ist es beispielsweise möglich, in mindestens einer der Reibungsflächen Rillen auszubilden, welche an die Druckleitung angeschlossen sind. Werden diese Rillen druckbeaufschlagt, dann wird der Exzenterring zunächst ein wenig aufgeweitet. Hierdurch kann Druckströmungsmittel in den sich bildenden Ringspalt zwischen Exzenterring und Aussenläufer gelangen, welches dann den Exzenterring auseinanderbiegt.

Gemäss einer bevorzugten Ausgestaltung ist es aber von Vorteil, dass die Expansionskammer von den Wänden des Radialschlitzes begrenzt ist. Die Expansionskammer ist somit an jener Stelle wirksam, an welcher mit dem geringsten Kraftaufwand der Exzenterring aufgeweitet werden kann. Es kann somit ein Exzenterring verwendet werden, der, wenn er nicht durch die Expansionskammer belastet ist, stramm den Aussenläufer umschliesst, wodurch ein rasches Ansprechen auf einen Richtungswechsel sowie ein fehlerfreier Umschaltvorgang erzielt werden und zwar auch bei zähen Strömungsmitteln.

Die beiden die Expansionskammer begrenzenden Flächen werden bevorzugt als Anschläge benutzt, um ein übermässiges, schädliches Zusammenziehen des Exzenterringes in nicht eingebautem Zustand zu vermeiden. Hierbei sind diese aufeinandersitzenden Flächen leicht zueinander geneigt, so dass das hydraulische Strömungsmittel zwischen sie eindringen kann. Um das Eindringen des hydraulischen Strömungsmittels noch weiter zu erleichtern, ist es auch möglich, eine der beiden die Expansionskammer begrenzenden Flächen des Exzenterringes mit Nuten, Vertiefungen oder dergleichen zu versehen, welche zur Druckleitung hin offen sind.

Somit werden diese Nuten oder Rillen zunächst bei Druckbeaufschlagung mit Strömungsmittel gefüllt, welches das Anheben der Flächen einleitet. Der zwischen den angehobenen Flächen bestehende Zwischenraum füllt sich dann mit Strömungsmittel, so dass dessen Druck auf die volle Oberfläche der Schlitzwände einwirkt.

Gemäss einer bevorzugten Ausgestaltung der Erfindung ist aber die Innenfläche des Exzenterringes ausgespart. Die so entstandene Ausnehmung steht mit dem Schlitz in Verbindung und befindet sich in den Endlagen des Exzenterringes gegenüber der Einmündung der Druckleitung, so dass die taschenartige Ausnehmung einen Teil der Expansionskammer bildet. Wird bei zusammengezogenem Expansionsring diese Drucktasche mit Druck beaufschlagt, dann wirkt dieser radial in den Bereichen neben dem Schlitz auf den Exzenterring ein und trachtet danach, diesen radial aufzuweiten. Wenn der Exzenterring dieser Einwirkung nachgibt, dann öffnet sich der Schlitz, füllt sich sofort mit Strömungsmittel, dessen voller Druck dann auf die Wände des Schlitzes einwirken kann. Gleichzeitig wird aber die so erreichte Aufweitung des Exzenterringes noch durch die radial wirkende Druckkomponente und den hydrodynamischen Druck unterstützt.

Die Anordnung einer Drucktasche ist aber auch dann vorteilhaft, wenn sie ihrerseits nicht unmittelbar an die Druckleitung angeschlossen ist, sondern erst durch den Spalt zwischen den Schlitzwänden hindurch mit Druck beaufschlagt wird, da durch die Drucktasche Strömungsmittel in den sich vergrössernden Ringspalt zwischen Aussenläufer und Exzenterring gelangt, welches dazu beiträgt, den Exzenterring vom Aussenläufer abzuspreizen und somit den Betriebszustand mit Reibschluss möglichst rasch abzubrechen, wenn er nicht mehr erforderlich ist.

Da Einmündungen der Druckleitung an den beiden Endlagen des Exzenterringes angeordnet sind, wird gemäss einer weiteren Ausgestaltung der Erfindung vorgeschlagen, eine zweite Drucktasche der ersten gegenüberliegend an der Innenfläche des Exzenterringes auszusparen. In einer Endlage des Exzenterringes liegt die zweite Drucktasche vor der der anderen Endlage zugeordneten Mündung der Druckleitung, so dass die Druckbeaufschlagung des Ringraumes zwischen Exzenterring und Aussenläufer von zwei Stellen her erfolgt.

Der Gegenstand der Erfindung wird anhand der beigefügten, schematischen Zeichnung beispielsweise noch näher erläutert; in dieser zeigt:
Fig. 1 einen Radialschnitt durch ein Ausführungsbeispiel einer erfindungsgemässen Zahnradpumpe,
Fig. 2 einen Axialschnitt durch die Pumpe der Fig. 1,
Fig. 3 einen Radialschnitt durch eine zweite Ausführungsform einer erfindungsgemässen Zahnradpumpe, und
Fig. 4 einen Axialschnitt durch die Pumpe der Fig. 3.

Einander entsprechende Bauteile sind in der Zeichnung durchgehend mit dem gleichen Bezugszeichen bezeichnet. Soweit bei der Beschreibung eines der beiden Ausführungsbeispiele ein solches Teil nicht eingehend erörtert ist, wird auf dessen Erörterung in der Beschreibung des anderen Ausführungsbeispiels verwiesen.

In Fig. 1 ist ein Ausführungsbeispiel der erfindungsgemässen Zahnradpumpe im Radialschnitt gezeigt und weist ein Gehäuse 1 mit einer zylindrischen Kammer auf, in welche passend ein Exzenterring 2 eingesetzt ist. Dieser Exzenterring 2, dessen zylindrische Aussenfläche auf die Achse A zentriert ist, weist eine im wesentlichen kreiszylindrische Innenbohrung auf, deren Mittelachse B gegenüber der Mittelachse A versetzt ist. In der exzentrischen Bohrung des Exzenterringes 2 ist ein Aussenläufer 6 aufgenommen, der eine kreiszylindrische Aussenfläche aufweist, die im wesentlichen komplementär ist zur Innenfläche des Exzenterringes 2.

Der Aussenläufer 6 weist eine Innenverzahnung auf, die in der Aussenverzahnung eines Innenläufers 7 eingreift, der einen Zahn weniger aufweist als der Aussenläufer 6 und auf die Achse A zentriert ist.

Da dieser allgemeine Aufbau der Zahnradpumpe hinlänglich bekannt ist, wird auf deren Wirkungsweise nicht näher eingegangen. Ebenso sind aus Gründen der besseren Klarheit der Saug- und Druckanschluss weggelassen.

Der Exzenterring 2 weist eine sich über etwas mehr als 180° erstreckende Umfangsnut 3 auf, in

die ein am Gehäuse 1 fest angebrachter Stift 4 eingreift, der einen Anschlag bildet. Die in der Zeichnung gesehen linke Begrenzungsfläche der Ringnut 3 liegt gegen den Stift 4 an, was der durch einen Pfeil gezeigten Drehrichtung entspricht. Bei Drehrichtungsumkehr wird der Exzenterring 2 um 180° entgegen der Pfeilrichtung verschwenkt, bis die andere Endwand der Nut 3 gegen den Stift 4 anliegt. Jede dieser Endlagen ist einer Drehrichtung zugeordnet, so dass die Zahnradpumpe unabhängig von der Drehrichtung stets in der gleichen Richtung fördert.

Der Exzenterring 2 ist durch einen Radialschlitz 5 aufgetrennt. An den Schlitz 5 angrenzend ist die Innenoberfläche des Exzenterringes 2 muldenartig zur Bildung einer Drucktasche 8 ausgenommen. An der diese Drucktasche 8 bezüglich der Mitte B gegenüberliegenden Stelle der Innenoberfläche des Exzenterringes 2 ist diese ebenfalls muldenartig zur Bildung einer zweiten Drucktasche 9 ausgenommen.

Wie aus Fig. 2 ersichtlich, ist im Gehäuse 1 durch Bohrungen eine Druckleitung 10 ausgespart, die in den Grund der Aufnahmebohrung für die aus den Teilen 2, 6 und 7 gebildete Anordnung einmündet, und zwar jeweils an einer Stelle, die der Drucktasche 8 bzw. 9 gegenüberliegt.

Die Druckleitung 10 steht mit dem Druckanschluss der Pumpe in Verbindung.

Der Exzenterring 2 ist aus federfähigem Material hergestellt und ist durch seine eigene Federwirkung so vorgespannt, dass er danach trachtet, sich eng um den Aussenläufer 6 herumzulegen. Hierbei können als Kraftbegrenzung die Wände des Schlitzes 5 aufeinandersitzen, es ist aber ebensogut vorteilhaft, dass die Wände auch in diesem Zustand einen gegenseitigen Abstand beibehalten, damit sich im Schlitz 5 rasch ein Druck aufbauen kann.

Die Aussenoberfläche des Aussenläufers 6 und die Innenoberfläche des Exzenterringes 2 bilden eine Reibungspaarung, die eine Reibungskraft übertragen muss, welche ausreicht, um den Exzenterring 2 um 180° zu verdrehen. In der Regel sind die beiden Eingriffsflächen glatt und sauber gearbeitet. Wenn jedoch hochviskoses Öl mit der Zahnradpumpe gefördert werden soll, welches imstande ist, auch bei zusammengezogenem Exzenterring 2 diesen zu unterkriechen, ist es erforderlich, zusätzliche Massnahmen zur Erhöhung des Reibungseingriffes heranzuziehen, etwa die Anordnung eines Reibungsbelages, eine geeignete Materialpaarung oder eine geeignete Honflächenbearbeitung der in Reibungseingriff stehenden Flächen.

Die Wirkungsweise der gezeigten Zahnradpumpe ist wie folgt: In dem in Fig. 1 gezeigten Zustand dreht sich die Pumpe in Pfeilrichtung und fördert Strömungsmittel.

Somit steht die Druckleitung 10 und damit auch der Schlitz 5 und die Drucktaschen 8 und 9 unter Strömungsmitteldruck, der in einer solchen Richtung wirksam ist, dass der Exzenterring 2 aufgeweitet wird. Entsprechend der Gleitlagertheorie wird durch die in Drehrichtung gesehen keilförmigen Taschen ein hydrodynamischer, von der Drehzahl abhängiger, sehr hoher Öldruck aufgebaut, der die Aufweitung des Exzenterringes unterstützt. Es stellt sich ein Regeleffekt ein, bei welchem das Lagerspiel automatisch auf ein günstiges Mass eingeregelt wird. Hierzu ist die Bohrung im Gehäuse 1 entsprechend zu dimensionieren.

Wird nun die Pumpe zum Stillstand gebracht, dann baut sich der Druck im Druckauslass der Pumpe und somit auch in der Druckleitung 10, dem Schlitz 5 und in den Drucktaschen 8 und 9 ab, so dass jene Druckkräfte, die den Exzenterring 2 bisher auseinandergespreizt hatten, entfallen. Es legt sich somit der Exzenterring 2 eng um den Aussenläufer 6 herum und tritt mit dessen Aussenoberfläche in engen Reibungseingriff.

Wenn nun die Pumpe in Gegenrichtung anläuft, also entgegen der Pfeilrichtung, dann dreht der Innenläufer 7 den Aussenläufer 6, mit dem er in Eingriff steht, welcher seinerseits über den Reibungseingriff den Exzenterring 2 so lange verdreht, bis ein Anschlag zwischen der Endwand der Nut 3 und dem Stift 4 stattfindet. In dieser Lage beginnt die weiterlaufende Pumpe, in ihrem Druckanschluss einen Druck aufzubauen, welcher über die Leitung 10 auf die oben erwähnte Weise einwirkt und den Exzenterring 2 wieder von dem Aussenläufer 6 abhebt, so dass ein reibungsfreier Lauf und der Umschaltvorgang auf einfache und robuste Weise erreicht werden.

Die Ausführungsform der Fig. 3 unterscheidet sich von jener der Fig. 2 dadurch, dass der Exzenterring 2 nicht als einstückiger, offener Ring ausgebildet ist, sondern aus zwei Bogenstücken zusammengesetzt ist, welche an ihren gegenseitigen Stossstellen jeweils einen Schlitz 5 bilden. Die beiden den Exzenterring 2 bildenden Bogenstücke weisen eine aussenlieigende Umfangsnut auf, in welche eine Ringfeder 11 eingelegt ist, die die Bogenstücke auf die gleiche Weise gegen die Aussenoberfläche des Aussenläufers 6 anzudrücken trachtet, wie dies beim Ausführungsbeispiel der Fig. 1 und 2 durch die Eigenfederung des dort gezeigten Exzenterringes erreicht wurde. Im übrigen ist die Wirkungsweise des Ausführungsbeispiels der Fig. 3 und 4 übereinstimmend mit jener der Ausführungsbeispiele der Fig. 1 und 2. Im übrigen ist in der Darstellung der Fig. 4 der leichteren Überschaubarkeit halber die Druckleitung 10 weggelassen.

## Patentansprüche

1. Zahnradpumpe mit bei wechselnder Antriebsrichtung gleichbleibender Förderrichtung
a) mit einem Gehäuse (1) mit einem Saug- und einem Druckanschluss (10) für das zu pumpende Strömungsmittel,
b) mit einem aussenverzahnten Innenläufer (7),
c) mit einem den Innenläufer umgebenden, innenverzahnten Aussenläufer (6),
d) mit einem den Aussenläufer aufnehmenden, um 180° verdrehbaren, seinerseits im Gehäuse aufgenommenen Exzenterring (2),
e) mit einer Federwirkung ausnutzenden Kupplungseinrichtung zum Herstellen eines Reibschlusses zwischen der Aussenfläche des Aussenläufers (6) und einer mit dem Exzenterring (2) verbundenen Gegenfläche, und
f) mit einer über eine Druckleitung (10) mit dem Druckanschluss verbundenen Einrichtung (5) zur Lösung der Kupplungseinrichtung, sobald der Förderdruck einen bestimmten Wert überschritten hat, dadurch gekennzeichnet, dass
g) der unter Federspannung stehende Exzenterring (2)
g1) mindestens einen Radialschlitz (5) aufweist,
g2) zur Herstellung des Reibschlusses durch die Federspannung radial nach innen gegen die Aussenfläche des Aussenläufers (6) drückbar ist, und
g3) zur Lösung des Reibschlusses durch das Strömungsmittel unter Aufweitung des Radialschlitzes (5) von dem Aussenläufer (6) abhebbar ist.

2. Zahnradpumpe nach Anspruch 1, dadurch gekennzeichnet, dass der aus einem elastischen Material bestehende Exzenterring (2) als Feder ausgebildet ist.

3. Zahnradpumpe nach Anspruch 2, dadurch gekennzeichnet, dass der Exzenterring (2) aus einem Metall, insbesondere Aluminium, Nitrierstahl, Sintermaterial, oder einem Kunststoff besteht.

4. Zahnradpumpe nach Anspruch 1, dadurch gekennzeichnet, dass der Exzenterring (2) von einer Ringfeder (11) umspannt ist.

5. Zahnradpumpe nach Anspruch 4, dadurch gekennzeichnet, dass der Exzenterring (2) aus mindestens zwei Ringsegmenten besteht, und dass die Ringfeder (11) in Nuten in der äusseren Umfangsfläche des Exzenterringes (2) aufgenommen ist.

6. Zahnradpumpe nach einem der Ansprüche 1 bis 5, dadurch gekennzeichnet, dass in der Innenfläche des Exzenterringes (2) im Bereich des Radialschlitzes (5) eine Drucktasche (8) ausgebildet ist, die in den Endlagen des Exzenterringes (2) jeweils einer im Gehäuse (1) ausgesparten Mündung der Druckleitung (10) gegenüberliegt.

7. Zahnradpumpe nach Anspruch 6, dadurch gekennzeichnet, dass bei einem einteiligen Exzenterring (2) der Drucktasche (8) im Bereich des Radialschlitzes (5) mindestens eine zweite Drucktasche (9) gegenüberliegt, die jeweils zu einer Mündung der Druckleitung (10) hin offen ist.

8. Zahnradpumpe nach einem der Ansprüche 6 oder 7, dadurch gekennzeichnet, dass die Federkennlinie des Exzenterringes (2) bzw. der Ringfeder (11 ) so an die Drehzahl angepasst ist, dass durch den sich in der Drucktasche (8, 9) aufbauenden Strömungsmitteldruck das Spiel des hydrodynamischen Lagers zwischen Exzenterring (2) und Aussenläufer (6) selbsttätig auf ein günstiges Mass geregelt wird.

## Claims

1. Gear pump with a conveying direction which remains the same with variable drive direction
a) with a housing (1) with a suction- and a pressure-connection (10) for the flow medium which is to be pumped,
b) with an externally toothed internal rotor (7),
c) with an internally toothed external rotor (6) surrounding the internal rotor,
d) with an eccentric ring (2), receiving the external rotor and which is able to be rotated through 180° and is, in turn, held in the housing,
e) with a clutching device, utilizing spring action, to produce a friction contact between the outer surface of the external rotor (6) and a counter-surface connected with the eccentric ring (2), and
f) with means (5), connected with the pressure connection via a pressure line (10), to release the clutching device as soon as the conveying pressure has exceeded a particular value, characterized in that
g) the eccentric ring (2), which is under spring tension,
g1) has at least one radial slot (5),
g2) to produce the friction contact, is able to be pressed through the spring tension radially inwards against the outer surface of the external rotor (6), and
g3) to release the friction contact, is able to be removed from the external rotor (6) through the flow medium, with expansion of the radial slot (5).

2. Gear pump according to Claim 1, characterized in that the eccentric ring (2), consisting of an elastic material, is constructed as a spring.

3. Gear pump according to Claim 2, characterized in that the eccentric ring (2) consists of a metal, in particular aluminium, nitriding steel, sintered material, or a plastic.

4. Gear pump according to Claim 1, characterized in that the eccentric ring (2) is embraced by an annular spring (11).

5. Gear pump according to Claim 4, characterized in that the eccentric ring (2) consists of at least two ring segments, and that the annular spring (11) is held in grooves in the outer circumferential surface of the eccentric ring (2).

6. Gear pump according to one of Claims 1 to 5, characterized in that in the inner surface of the eccentric ring (2) in the region of the radial slot (5) a pressure pocket (8) is constructed, which in the end positions of the eccentric ring (2) in each case lies opposite an orifice of the pressure line (10) which is hollowed out in the housing (1).

7. Gear pump according to Claim 6, characterized in that in the case of an eccentric ring (2) in one piece, at least a second pressure pocket (9) lies opposite the pressure pocket (8) in the region of the radial slot (5), which second pressure pocket in each case is open toward an orifice of the pressure line (10).

8. Gear pump according to one of Claims 6 or 7, characterized in that the spring characteristic of the eccentric ring (2) or respectively of the annular spring (11) is adapted to the rotation rate such that the pressure of flow medium building up in the pressure pocket (8, 9) regulates the play of the hydrodynamic bearing between eccentric ring (2) and external rotor (6) automatically to a favourable extent.

## Revendications

1. Pompe à engrenages avec direction de refoulement constante pour des sens d'entraînement variables, comprenant
a) un carter (1) avec un raccord d'aspiration et de refoulement (10) pour le fluide à pomper,
b) une roue mobile interne (7) à denture extérieure,
c) une roue mobile externe (6) à denture intérieure entourant la roue mobile interne,
d) un anneau excentrique (2) recevant la roue mobile externe pouvant être tourné de 180° et logé à son tour dans le carter,
e) un dispositif d'accouplement utilisant un effet de ressort pour la réalisation d'un entraînement par friction entre la face extérieure de la roue mobile externe (6) et une surface conjugée rattachée à l'anneau excentrique (2), et
f) un dispositif (5) communiquant avec le raccord de refoulement par l'intermédiaire d'une conduite forcée (10) et servant à débloquer le dispositif d'accouplement dès que la pression de refoulement a dépassé une valeur déterminée, caractérisée en ce que
g) l'anneau excentrique (2) soumis à une tension de ressort
g1) présente au moins une fente radiale (5),
g2) peut être poussé radialement vers l'intérieur, contre la face extérieure de la roue mobile externe (6) pour réaliser l'entraînement par friction par la tension du ressort, et
g3) peut être dégagé de la roue mobile externe (6), avec élargissement de la fente radiale (5), pour la suppréssion de l'entraînement par friction par le fluide.

2. Pompe à engrenages selon la revendication 1, caractérisée en ce que l'anneau excentrique (2) constitué d'un matériau élastique est conformé en ressort.

3. Pompe à engrenages selon la revendication 2, caractérisée en ce que l'anneau excentrique (2) est réalisé à partird'un métal, en particulierd'aluminium, d'acier nitruré, de matériau fritté ou d'une matière plastique.

4. Pompe à engrenages selon la revendication 1, caractérisée en ce que l'anneau excentrique (2) est enserré par un annueau-ressort (11).

5. Pompe à engrenages selon la revendication 4, caractérisée en ce que l'anneau excentrique (2) se compose d'au moins deux segments d'anneau et que l'anneau-ressort (11) est logé dans des rainures aménagées dans la périphérie extérieure de l'anneau excentrique (2).

6. Pompe à engrenages selon l'une des revendications 1 à 5, caractérisée en ce que dans la face interne de l'anneau excentrique (2) est conformée, dans la région de la fente radiale (5), une poche de pression (8), qui, dans les positions extrêmes de l'anneau excentrique (2), se trouve respectivement en face d'une sortie de la conduite forcée (10) évidée dans le carter (1).

7. Pompe à engrenages selon la revendication 6, caractérisée en ce que, pour un anneau excentrique (2) formé d'une seule pièce, il est prévu, en face de la poche de pression (8) dans la région de la fente radiale (5), au moins une seconde poche de pression (9) qui est respectivement ouverte en direction d'une sortie de la conduite forcée (10).

8. Pompe à engrenages selon l'une des revendications 6 ou 1, caractérisée en ce que la caractéristique de flexibilité de l'anneau excentrique (2) etrespecti- vement de l'anneau-ressort (11) est adaptée à la vitesse de rotation de telle façon que le jeu du palier hydrodynamique entre l'anneau excentrique (2) et la roue mobile externe (6) est réglé automatiquement sur une valeur favorable par la pression du fluide s'établissant dans la poche de pression (8, 9).
